# FASCICULE DE BREVET EUROPEEN

(11) **EP 0 190 088 B1**
(45) Date de publication et mention de la délivrance du brevet: **03.05.1989**
(21) Numéro de dépôt: 86420017.5
(22) Date de dépôt: 21.01.1986
(51) Int. Cl.: C25C 7/00

(54) **Dispositif d'isolement et d'extraction de métaux en solution, par voie électrolytique**
Vorrichtung zur Trennung und Gewinnung von Metallen in Lösung durch Elektrolyse
Device for the separation and extraction of metals in solution by electrolysis

(30) Priorité: 22.01.1985 FR 8501242
(43) Date de publication de la demande: 06.08.1986
(73) Titulaire: SURFAX Société à Responsabilité Limitée, F-38700 La Tronche (FR)
(72) Inventeur: Muller, Gilles, F-38120 Saint Egreve (FR); Rivassou, Yves, F-38960 Saint Etienne de Crossey (FR)
(74) Mandataire: Maureau, Bernard

(56) Documents cités:
- DE-A- 2 543 600
- GB-A- 1 598 306
- US-A- 4 367 127
- US-A- 4 384 939

## Description

La présente invention a pour objet un dispositif d'isolement et d'extraction de métaux en solution, par voie électrolytique.

La possibilité d'isoler et d'extraire des métaux en solution par voie électrolytique sur une cathode est connue depuis longtemps. Cette technique est utilisée couramment pour la récupération de métaux précieux en solution sous forme ionique, et pour la décontamination d'effluents pollués par des métaux lourds, tels que cadmium, nickel, cuivre et mercure, par exemple.

Toutefois, les techniques connues nécessitent la mise en oeuvre de cellules d'électrolyse de conception particulière, et ne permettent pas, compte tenu du coût élevé de l'investissement financier, la récupération de faibles quantités de métaux.

Le document GB-A-1 598 306 décrit un dispositif de récupération de métaux en solution par voie électrolytique, comprenant une cathode cylindrique disposée coaxialement à l'intérieur d'une anode elle-même cylindrique, la cathode étant constituée à partir de fibres de carbone disposées en sandwich entre deux couches de matière synthétique. La circulation de la solution se fait de l'intérieur de la cathode vers l'extérieur.

Le document US-A-4 367 127 concerne un dispositif pour la récupération de métaux en solution par voie électrolytique, constitué par une cellule comprenant plusieurs éléments disposés concentriquement et notamment, de l'intérieur vers l'extérieur, un diffuseur constitué par un cylindre percé, un tube diélectrique comportant des ouvertures et supportant un enroulement d'éléments conducteurs formant la cathode, qui est séparé de l'anode par un élément d'espacement diélectrique. La circulation de solution se fait de la cathode vers l'anode.

La présente invention vise à remédier à ces inconvénients.

A cet effet, dans le dispositif qu'elle concerne, dans lequel la cathode, réalisée en cuivre ou en un autre matériau bon conducteur de l'électricité, est disposée entre deux parois filtrantes réalisées en un matériau non conducteur de l'électricité et traversées en continu par la solution contenant le métal, les deux filtrantes délimitent une enceinte totalement close de récupération du métal adhérant à la cathode ou détaché de celle-ci, des moyens de mise en circulation de la solution sont prévus de manière à ce que la solution circule de l'anode vers la cathode, et la paroi filtrante, située entre la cathode et l'anode, n'est pas en contact avec la cathode.

Lors de l'opération d'électrolyse, du métal va se déposer à la surface de la cathode, tandis qu'une autre partie du métal sous forme pulvérulente sera retenue autour de la cathode par les surfaces filtrantes situées de part et d'autre de celle-ci, ou recueilli dans l'enceinte délimitée par les deux parois filtrantes.

La présence des deux parois filtrantes est très intéressante car permettant d'utiliser de fortes densités de courant qui accélèrent le processus électrolytique, mais qui ont tendance à produire des dépôts de métal pulvérulent, qui se détachent de la cathode et se trouvent par la suite en suspension dans la solution. Or, lors de la mise en oeuvre du dispositif selon l'invention, la présence de telles particules n'est pas gênante puisque celles-ci sont retenues par les parois filtrantes, ou recueillies dans l'enceinte délimitée par les deux parois filtrantes. Il est à noter que le volume de cette enceinte n'est pas critique et dépend seulement de la quantité de métal à récupérer.

Selon une autre caractéristique de l'invention, les moyens de mise en circulation de la solution sont tels que la pression et le débit de la solution assurent le renouvellement du volume de l'enceinte en 1 à 10 secondes.

Le débit du flux liquide est choisi à une valeur importante de l'ordre de 10 à 40 I/mn et par dm² de surface cathodique, ce qui procure des performances très intéressantes permettant une réduction de la surface de la cathode très substantielle par rapport à la surface des cathodes des cellules d'électrolyse traditionnelles. La circulation de la solution est obtenue à l'aide d'une pompe, et réalisée de telle façon que l'électrolyte, une fois injecté sous pression dans la chambre de filtration, passe sous pression par une paroi filtrante dans l'enceinte cathodique, où il est soumis à de fortes turbulences autour de la cathode. La pression et le débit de l'électrolyte sont tels que le volume de l'enceinte est renouvelé en 1 à 10 secondes. Compte tenu de la formation rapide d'un dépôt sur une surface cathodique réduite, soumise à de fortes densités de courant, la cathode est bien protégée et résiste bien à l'agressivité chimique de certains électrolytes.

Il en résulte deux caractéristiques spécifiques du dispositif:
- l'électrolyte traverse la cellule d'électrolyse délimitée par les deux parois filtrantes, de telle sorte que le renouvellement de la pellicule liquide en contact avec la cathode est très rapide et se produit au même moment sur toute la surface de celle-ci et;
- la cathode est une cathode à surface croissante du fait que la fraction de dépôt métallique non adhérant à celle-ci et prisonnière des parois filtrantes, devient cathodique à son tour. En fin d'électrolyse, la surface acitve est notablement accrue par rapport à sa surface initiale. Donc, pour une même intensité de courant, la densité du courant cathodique tend à diminuer. De plus, cette densité est dégressive de l'extérieur vers l'intérieur, ce qui favorise l'extraction sélective d'une impureté métallique d'une solution galvanique et, de façon générale, l'isolement complet du métal contenu dans une solution.

Avantageusement, et afin de faciliter une récupération ultérieure du métal de façon simple, pratique, peu onéreuse, et sans perte de métal, les parois filtrantes sont réalisées en matière diélectrique entièrement combustible, possèdent une épaisseur comprise entre 2 et 20 mm et présentent des pores d'un diamètre compris entre 1 à 50 J.1m et la surface cathodique est comprise entre 1 et 10 dm².

Selon la nature chimique de l'électrolyte et selon la concentration en métal de la solution, la densité de courant cathodique est comprise entre 0,1 et 20 A/dm².

Selon une forme d'exécution, les deux parois filtrantes sont de forme cylindrique, disposées concen-

triquement l'une à l'autre, et réunies par deux embouts réalisés en un matériau isolant électrique dont l'un possède un diamètre égal au diamètre extérieur de la paroi extérieure, et est constitué par un disque plein et dont l'autre, de même diamètre extérieur, est en forme de couronne annulaire dont l'ouverture centrale possède un diamètre sensiblement égal au diamètre intérieur de la paroi intérieure, la cathode étant logée dans l'espace annulaire ménagé entre les deux parois et étant connectée à un fil d'alimentation traversant l'un des deux embouts.

Dans ce cas, le sens de circulation de la solution est orienté de l'extérieur vers l'intérieur de la cellule délimitée par les parois filtrantes. Il en résulte, compte tenu de l'augmentation de la vitesse de la solution dans la paroi filtrante extérieure et de la convergence du flux de la solution, une amélioration du placage des particules métalliques contre la cathode.

L'ensemble, constitué par les parois filtrantes, la cathode et les embouts, peut avantageusement être conformé pour posséder les dimensions d'une cartouche du commerce.

Il peut ainsi être procédé au montage de cette cartouche à l'intérieur d'une chambre de filtration cylindrique traditionnelle dans laquelle est montée une anode, de préférence insoluble, placée dans l'espace ménagé entre la cartouche et la paroi extérieure de la chambre et dont le couvercle est modifié pour permettre le passage des connexions électriques de l'anode et de la cathode.

Selon une forme d'exécution de ce dispositif, la cathode est constituée par deux tiges réalisées en un matériau conducteur tel que du cuivre, disposées longitudinalement à la paroi intérieure, et maintenues en contact avec celle-ci par un fil conducteur tel qu'en cuivre, enroulé hélicoïdalement, l'une des tiges possédant une longueur au plus égale à celle des parois filtrantes, et l'autre tige possédant une longueur supérieure, de façon à traverser l'un des embouts pour réaliser la connexion électrique.

Ce dispositif intéressant par sa simplicité, son coût modéré etses performances, rend possible économiquement la récupération de métal, par exemple, lorsqu'il s'agit de récupérer 20 à 50 g d'or au cours d'une opération.

Outre la récuperation de métaux précieux en solution ionique, tels que or, argent ou platine, ce dispositif peut servir à la décontamination d'effluents pol-- lués par des métaux lourds dissous tels que cadmium, zinc, plomb, nickel, cuivre, etc..., où à la régénération des bains de décapage de cuivre et d'alliage de cuivre saturés en métal.

De toute façon, l'invention sera bien comprise à l'aide de la description qui suit, en référence au dessin schématique annexé représentant, à titre d'exemple non limitatif, une forme d'exécution de ce dispositif:
Fig. 1 est une vue très schématique des principaux composants du dispositif en vue d'illustrer le fonctionnement de celui-ci;
Fig. 2 est une vue en coupe longitudinale d'une cellule d'électrolyse;
Fig. 3 est une vue en coupe transversale de cette cellule selon la ligne III-III de fig. 2;
Fig. 4 est une vue d'une installation équipée de la cellule de figures 2 et 3.

Comme montré à la fig. 1, la solution 2 à traiter se trouve dans un réservoir 3. Une pompe centrifuge 4 amène la solution de ce réservoir jusqu'à une chambre de filtration 5. La chambre 5 est divisée en deux compartiments, respectivement, inférieur 6 et supérieur 7, par deux parois filtrantes horizontales parallèles l'une à l'autre, respectivement, une paroi filtrante inférieure 8 et une paroi filtrante supérieure 9, la paroi 9.

Entre les deux parois 8 et 9 délimitant une enceinte, est disposée, parallèlement à celles-ci, une cathode 10. La cathode 10 est reliée au pôle négatif d'une source de courant continu, qui se trouve à l'intérieur de la chambre de filtration, par un fil conducteur 12 logé à l'intérieur d'une gaine étanche 13 dans la partie située à l'intérieur de la chambre de filtration 5.

Dans le compartiment supérieur, est disposée une anode 14 reliée au pôle positif de la source de courant continu par un fil 15 logé à l'intérieur d'une gaine 16, dans la partie qui traverse le compartiment supérieur de la chambre.

La chambre de filtration 5 est équipée, à son extrémité supérieure, d'un trop-plein (17) ramenant le liquide ayant traversé les parois filtrantes au réservoir 3.

Il est à noter que tous les éléments constitutifs du dispositif sont réalisés en un matériau isolant de l'électricité, à l'exception de la cathode qui est en cuivre, et de l'anode de type «insoluble» qui est, selon les cas, en acier inoxydable, titane, graphite, etc...

Les parois filtrantes 8 et 9 sont réalisées en une matière poreuse, telle qu'une matière poreuse plastique ou en feutre, rigidifié par une paroi plastique perforée.

Les épaisseurs des parois filtrantes varient de 2 à 20 mm environ, et le diamètre des pores varie entre 1 et 50 microns.

En pratique, les électrodes sont mises sous une tension de 5 volts par exemple. Lors du fonctionnement de la pompe 4, la solution 2 à traiter traverse les parois filtrantes 8 et 9 et passe au contact de la cathode.

Le flux du liquide est de l'ordre de 10 à 40 I/mn par dm² de surface cathodique, la densité de courant cathodique étant de l'ordre de 0,1 à 20 A/dm² selon la nature chimique de l'électrolyte et selon sa concentration en métal.

Au cours de cette opération, le métal isolé sera, pour partie retenu sur la cathode et, pour partie, retenu autour de la cathode sous une forme pulvérulente, ces dernières particules se trouvant captives dans les porosités de la paroi 9, ou demeurant dans l'espace compris entre les deux parois 8 et 9.

Les figures 2 et 3 représentent une forme d'exécution d'une cellule d'électrolyse constituée par les deux parois filtrantes et la cathode. Cette cellule comprend deux parois 18 et 19 cylindriques et concentriques, possédant chacune une longueur de 250 mm, le diamètre de la paroi extérieure 18 étant de 70 mm et le diamètre de la paroi intérieure 19 étant de 30 mm. L'épaisseur de la paroi 18 est de 2 mm, tandis que l'épaisseur de la paroi 19 est de l'ordre de 5 à 7 mm.

Les deux parois 18 et 19 sont rendues solidaires l'une de l'autre par deux embouts 20 et 22 fixés à leurs extrémités, l'embout 20 se présentant sous forme d'un disque plein, tandis que l'embout 22 se présente sous la forme d'une couronne possédant une ouverture centrale 23 de diamètre sensiblement égal au diamètre intérieur de la paroi filtrante intérieure 19.

Sur la paroi intérieure 19 sont disposées longitudinalement deux tiges de cuivre 24 et 25 ayant chacune un diamètre de l'ordre de 4 mm. La longueur de la tige 25 est de l'ordre de 200 mm, tandis que celle de la tige 24 est de l'ordre de 300 mm, de telle sorte qu'elle traverse l'embout 20 pour la réalisation de la connexion électrique.

Les tiges 24, 25 sont fixés sur le tube 19 formant la paroi filtrante intérieure, par l'intermédiaire d'un fil de cuivre 26 enroulé hélicoïdalement. La longueur du fil de cuivre est calculée, de telle sorte que la surface des tiges 24, 25 augmentée de la surface du fil soit de l'ordre de 1 dm².

L'intervalle délimité par les parois 18, 19 et par les embouts 20, 22, dans lequel se trouve captive la cathode 24, 25, 26, forme une cellule d'électrolyse qui a exactement les dimensions d'une cartouche filtrante utilisée dans les appareils conventionnels de filtration. Cette cellule est avantageusement réalisée à partir de matériaux combustibles.

La cellule, représentée aux figures 2 et 3, peut être montée à l'intérieur d'une chambre de filtration cylindrique 27 de dimensions standards, dans laquelle est disposée une anode 28 insoluble, disposée entre la cartouche et la paroi intérieure de la chambre.

Il suffit simplement de modifier le couvercle 29 de la chambre pour permettre une connexion entre l'anode et la cathode d'une part, et une source de courant continu réglable d'autre part.

L'installation comprend également, comme montré à la figure 4, une chambre de préfiltration 30 et une pompe centrifuge 32, le liquide évacué depuis le centre de la paroi filtrante 19 étant recyclé à l'intérieur de l'installation par la pompe centrifuge 32.

Il est donné, ci-après, un exemple d'utilisation de ce dispositif.

Un électrolyte contenant 1,25 g d'or en solution acide est pompé exactement dans les mêmes conditions que si ce liquide devait être filtré pour le déba- rasser de particules solides en suspension.

Le volume de la solution est d'environ 100 litres, le débit de la pompe de 2000 I/h et l'ampérage de 20 Ampères en moyenne.

La teneur d'or résiduel dans la solution étant analysée toutes les dix heures, les résultats sont les suivants:

Il ressort de ce tableau qu'au bout de 60 heures, la solution peut être considérée comme épuisée en métal précieux. Après arrêt de l'electrolyse la cartouche est calcinée et le métal fondu, pour récupérer l'or qu'elle contient, permettant l'obtention d'un lingot très riche en or, puisque contenant plus de 95% d'or.

Il est intéressant de noter qu'il n'a été constaté aucune perte d'or significative et qu'une cartouche de cette dimension peut isoler et récupérer plus d'un kg d'or, la rentabilité de l'opération étant assurée dans la mesure où la cartouche est utilisée pour la récupération d'au moins 20 à 50 grammes d'or.

Comme il ressort de ce qui précède, l'invention apporte une grande amélioration à la technique existante en fournissant un dispositif de conception simple, de prix de revient modéré, et très performant, pouvant être mis en oeuvre pour de nombreuses applications de récupération de métaux en solution ionique.

Comme il va de soi, l'invention ne se limite pas aux seules formes d'exécution de ce dispositif, ni aux seules conditions de mise en oeuvre décrites ci-dessus à titre d'exemples; elle en embrasse, au contraire, toutes les variantes de réalisation; c'est ainsi notamment que, dans le cas de l'appareil décrit en référence aux figures 2 à 4, la cathode pourrait être constituée par un cylindre métallique présentant des ouvertures régulièrement réparties pour réaliser un passage transversal de la solution, sans que l'on sorte pour autant du cadre de l'invention.

## Revendications

1. Dispositif d'isolement et d'extraction de métaux en solution, par voie électrolytique dans lequel la cathode (24, 25, 26), réalisée en cuivre ou en un autre matériau bon conducteur de l'électricité, est disposée entre deux parois filtrantes (18, 19) réalisées en un matériau non conducteur de l'électricité, et traversées en continu par la solution contenant le métal, caractérisé en ce que les deux parois filtrantes (18, 19) délimitent une enceinte totalement close de récupération du métal adhérant à la cathode ou détaché de celle-ci, en ce que des moyens de mise en circulation de la solution sont prévus de manière à ce que la solution circule de l'anode vers la cathode, et en ce que la paroi filtrante, située entre la cathode et l'anode, n'est pas en contact avec la cathode.

2. Dispositif selon la revendication 1, caractérisé en ce que les moyens de mise en circulation de la solution sont tels que la pression et le débit de la solution assurent le renouvellement du volume de l'enceinte en 1 à 10 secondes.

3. Dispositif selon l'une quelconque des revendications 1 et 2, caractérisé en ce que les deux parois filtrantes (18, 19) sont de forme cylindrique, disposées concentriquement l'une à l'autre, et réunies par deux embouts réalisés en un matériau isolant électrique dont l'un (20) possède un diamètre égal au diamètre extérieur de la paroi extérieure (18), et est constitué par un disque plein et dont l'autre (22), de même diamètre extérieur, est en forme de couronne annulaire dont l'ouverture centrale (23) possède un diamètre sensiblement égal au diamètre intérieur de la paroi intérieure (19), la cathode étant logée dans l'espace annulaire ménagé entre les deux parois et étant connectée à un fil d'alimentation traversant l'une des deux parois.

4. Dispositif selon la revendication 3, caractérisé en ce que l'ensemble, constitué par les parois filtrantes (18, 19), la cathode (24, 25, 26) et les embouts (20, 22), est conformé pour posséder les dimensions d'une cartouche filtrante.

5. Dispositif selon l'une quelconque des revendications 3 à 4, caractérisé en ce que la cathode est constituée par deux tiges (24, 25) réalisées en un matériau conducteurtel que du cuivre, disposées longitudinalement à la paroi intérieure, et maintenues en contact avec celle-ci par un fil conducteur (25) tel qu'en cuivre, enroulé hélicoïdalement, l'une (25) des tiges possédant une longueur au plus égale à celle des parois filtrantes, et l'autre tige (24) possédant une longueur supérieure de façon à traverser l'un (20) des embouts pour réaliser la connexion électrique.

6. Dispositif selon l'une quelconque des revendications 1 à 5, caractérisé en ce que les parois filtrantes (18, 19) sont réalisées en matière diélectrique, possèdent une épaisseur comprise entre 2 et 20 mm et présentent des pores d'un diamètre compris entre 1 et 50 microns en ce que la surface cathodique est comprise entre 1 et 10 dm², et en ce que le débit du flux liquide est de l'ordre de 10 à 40 I/mn et par dm² de surface cathodique, et en ce que les moyens de mise en circulation de la solution sont prévus de manière à ce que le débit du flux liquide soit de l'ordre de 10 à 40 I/mn et par dm² de surface cathodique.

7. Dispositif selon l'une quelconque des revendications 1 à 6, caractérisé en ce que les moyens d'alimentation électrique sont prévus pour que la densité du courant cathodique soit comprise entre 0,1 et 20 A/dₘ2_{.}

## Patentansprüche

1. Vorrichtung zum Trennen und Gewinnen von Metallen in Lösung mittels Elektrolyse, bei der die aus Kupfer oder einem anderen Material mit guter elektrischer Leitfähigkeit bestehende Kathode (24, 25, 26) zwischen zwei Filterwänden (18, 19) aus einem elektrisch nichtleitenden Material angeordnet ist und kontinuierlich von der das Metall enthaltenden Lösung durchflossen wird, dadurch gekennzeichnet, daß die beiden Filterwände (18,19) einen vollständig geschlossenen Raum zur Rückgewinnung des an der Kathode haftenden oder von dieser abgelösten Metalls begrenzen, daß Mittel vorgesehen sind, die eine Zirkulation der Lösung von der Anode zur Kathode bewirken, und daß die zwischen der Kathode und der Anode liegende Filterwand keinen Kontakt mit der Kathode hat.

2. Vorrichtung nach Anspruch 1, dadurch gekennzeichnet, daß die Mittel zur Zirkulation der Lösung so beschaffen sind, daß der Druck und der Durchsatz der Lösung eine Erneuerung in dem Volumen des genannten Raums in 1 bis 10 Sekunden ermöglichen.

3. Vorrichtung nach einem der Ansprüche 1 und 2, dadurch gekennzeichnet, daß die beiden Filterwände (18, 19) Zylinderform haben, koaxial zueinander angeordnet sind und durch zwei Kappen (20, 22) aus elektrisch isolierendem Material miteinander verbunden sind, von denen die eine (20) aus einer vollen Scheibe besteht und einen Durchmesser hat, der gleich dem Außendurchmesser der äußeren Filterwand (18) ist, während die andere Kappe (22) den gleichen Außendurchmesser besitzt und als ringförmiger Kranz ausgebildet ist, dessen zentrale Öffnung (23) einen Durchmesser hat, der etwa gleich dem Innendurchmesser der inneren Filterwand (19) ist, und daß die Kathode in dem ringförmigen Raum zwischen den beiden Filterwänden angeordnet und mit einem Leitungsdraht zur elektrischen Speisung verbunden ist, der eine der beiden Kappen durchdringt.

4. Vorrichtung nach Anspruch 3, dadurch gekennzeichnet, daß die aus den Filterwänden (18, 19), der Kathode (24, 25, 26) und den Kappen (20, 22) bestehende Gesamtanordnung so ausgebildet ist, daß sie die Abmessungen einer Filterpatrone hat. 5. Vorrichtung nach einem der Ansprüche 3 oder

4, dadurch gekennzeichnet, daß die Kathode aus zwei Stäben (24, 25) aus leitfähigem Material, z.B. Kupfer, besteht, die in Längsrichtung an der inneren Filterwand angeordnet und mit dieser durch einen schraubenförmig gewickelten Leitungsdraht (25), z.B. aus Kupfer, in Kontakt gehalten sind, wobei die Länge eines (25) der Stäbe höchstens so groß ist wie die Mantellänge der Filterwände, während der andere Stab (24) eine größere Länge besitzt, so daß er eine (20) der Kappen durchdringt und dadurch die elektrische Verbindung ermöglicht.

6. Vorrichtung nach einem der Ansprüche 1 bis 5, dadurch gekennzeichnet, daß die Filterwände (18, 19) aus dielektrischem Material bestehen, eine Dicke im Bereich zwischen 2 und 20 mm und Poren mit einem Durchmesser im Bereich zwischen 1 und 20 11m haben, daß die Größe der Kathodenfläche im Bereich zwischen 100 und 1000 cm² liegt, daß der Durchsatz der Flüssigkeitsströmung in der Größenordnung von 10 bis 40 I/min pro 100 cm² Kathodenfläche liegt, und daß die Mittel zur Zirkulation der Lösung so ausgebildet sind, daß der Durchsatz der Flüssigkeitsströmung in der Größenordnung von 10 bis 40 I/min pro 100 cm² Kathodenfläche liegt.

7. Vorrichtung nach einem der Ansprüche 1 bis 6, dadurch gekennzeichnet, daß die Mittel zur elektrischen Speisung so ausgebildet sind, daß die Kathodenstromdichte im Bereich zwsichen 0,001 und 0,2 A/cm² liegt.

## Claims

1. Device for isolating and extracting metals in solution by an electrolytic process in which the cathode (24, 25, 26), consisting of copper or some other material which is a good conductor of electricity, is disposed between two filtering walls (18, 19) of a material which does not conduct electricity and which are traversed continuously by the solution containing the metal, characterised in that the two filtering walls (18, 19) define a totally enclosed space for the recovery of the metal adhering to the cathode or detached therefrom, and in that means are provided which are adapted to produce circulation of the solution so that the solution circulates from the anode towards the cathode, and in that the filtering wall situated between the cathode and the anode is not in contact with the cathode.

2. Device according to claim 1, characterised in that the means of causing the solution to circulate are such that the pressure and rate of flow of the solution provide for the contents of the enclosed space to be renewed in 1 to 10 seconds.

3. Device according to any one of claims 1 and 2, characterised in that the two filtering walls (18, 19) are of cylindrical shape and are disposed concentrically of each other and are joined by two sockets which consist of an electrically insulating material and of which one (20) has a diameter equal to the diameter of the outer wall (18) and consists of a solid disc while the other (22), of the same outside diameter, is in the form of an annular crown of which the central opening (23) has a diameter substantially equal to the inside diameter of the inner wall (19), the cathode being housed in the annular space provided between the two walls and being connected to a feed wire which passes through one of the two walls.

4. Device according to claim 3, characterised in that the assembly consisting of the filtering walls (18, 19), the cathode (24, 25, 26) and the sockets (20, 22) is shaped in such a way that it has the dimensions of a filtering cartridge.

5. Device according to any one of claims 3 to 4, characterised in that the cathode consists of two rods (24, 25) consisting of a conductive material such as copper, disposed longitudinally in relation to the inner wall, and maintained in contact therewith by a conductor wire (25) such as a copper wire, wound helically, one (25) of the rods having a length at most equal to that of the filtering walls, the other rod (24) having a greater length so that it passes through one (20) of the sockets to establish the electrical connection.

6. Device according to any one of claims 1 to 5, characterised in that the filtering walls (18, 19) are of a dielectric material, having a thickness of between 2 and 20 mm and having pores of a diameter between 1 and 50 microns, and in that the cathode surface is comprised between 1 and 10 square decimetres and in that the rate of flow of liquid is around 10 to 40 litres per minute and per square decimetre of cathode surface area and in that the means of causing the solution to circulate are provided in such a way that the rate of flow of the liquid is around 10 to 40 litres per minute and per square decimetre of cathode surface.

7. Device according to any one of claims 1 to 6, characterised in that the electrical supply means are such that the density of the cathode current is between 0.1 and 20 amps per square decimetre.
